# EUROPÄISCHE PATENTSCHRIFT

(11) **EP 2 994 316 B1**
(45) Veröffentlichungstag und Bekanntmachung des Hinweises auf die Patenterteilung: **26.12.2018**
(21) Anmeldenummer: 14723711.9
(22) Anmeldetag: 05.05.2014
(51) Int. Cl.: B42D 25/00

(54) **WERT- UND SICHERHEITSDOKUMENT MIT EINEM WASSERZEICHEN UND EINEM SICHERHEITSELEMENT**
DOCUMENT OF VALUE AND SECURITY FEATURING A WATERMARK AND A SECURITY ELEMENT
DOCUMENT DE VALEUR ET DE SÉCURITÉ POURVU D'UN FILIGRANE ET D'UN ÉLÉMENT DE SÉCURITÉ

(30) Priorität: 10.05.2013 DE 102013008083
(43) Veröffentlichungstag der Anmeldung: 16.03.2016
(73) Patentinhaber: Giesecke+Devrient Currency Technology GmbH, 81677 München (DE)
(72) Erfinder: SEIDLER, Rudolf, 83703 Gmund (DE); HOFFMÜLLER, Winfried, 83646 Bad Tölz (DE); GERHARDT, Thomas, 81549 München (DE)
(86) Internationale Anmeldenummer: PCT/EP2014/001198
(87) Internationale Veröffentlichungsnummer: WO 2014/180558

(56) Entgegenhaltungen:
- EP-A1- 2 275 602
- EP-A2- 1 854 641
- EP-A2- 2 199 095
- WO-A1-2005/106118
- WO-A1-2012/025216
- FR-A1- 2 925 924

## Beschreibung

Die Erfindung betrifft ein Wert- und Sicherheitsdokument, das aus einem Substrat aus Papier besteht und mindestens ein Wasserzeichen aufweist. Das Wasserzeichen wird hierbei durch eine Modulation der Dicke des Substrats gebildet. Zusätzlich ist auf die Oberfläche des Wert- und Sicherheitsdokuments mindestens ein Sicherheitselement aufgebracht, das in Form eines Einzelelements, beispielsweise eines Patches, und/oder in Form eines Endloselements, beispielsweise eines Streifens, ausgeführt ist.

Bei der Herstellung von Papier mit Wasserzeichen wird zwischen zweistufigen Wasserzeichen mit einem starken Hell-Dunkel-Effekt und mehrstufigen Wasserzeichen mit weichen Übergängen zwischen Hell und Dunkel und detailreicher Darstellung eines Motivs unterschieden. Der Begriff "mehrstufig" ist dabei in Abgrenzung zu zweistufigen Hell-Dunkel-Wasserzeichen zu verstehen und umfasst alle Wasserzeichen mit mehr als zwei Helligkeitsstufen und schließt insbesondere auch Wasserzeichen mit kontinuierlichen Hell-Dunkel-Übergängen ein. Für die Herstellung mehrstufiger Wasserzeichen wird in ein Entwässerungssieb einer Papiermaschine ein dreidimensionales Relief eingebracht, so dass die Papierdicke des fertigen Papiers entsprechend dem Relief variiert bzw. moduliert ist und im Durchlicht weiche, graduelle Übergänge zwischen helleren und dunkleren Bereichen erkennen lässt.

Hierzu ist beispielsweise aus der WO 2008/071325 A1 ein Entwässerungssieb für die Herstellung von Papier mit mehrstufigen Wasserzeichen bekannt. Das Entwässerungssieb weist ein Trägersieb auf, das in einem Teilbereich ein mehrstufiges Relief in Form des zu erzeugenden Wasserzeichens aufweist, wobei das mehrstufige Relief durch einen spritzgegossenen, perforierten Wasserzeicheneinsatz gebildet ist. Das mit diesem Entwässerungssieb erzeugte Substrat kann im Bereich des mehrstufigen Wasserzeichens sehr dünn sein, so dass das Substrat in diesem Bereich vorteilhaft mit einer transparenten, vorzugsweise stabilisierenden Folie versehen werden kann. Diese Folie kann zusätzlich mit Sicherheitselementen, wie Beugungsstrukturen, Flüssigkristallschichten, Dünnschichtaufbauten, Fluoreszenzstoffen, magnetischen, leitfähigen und/oder metallischen Schichten, versehen sein. Nachteilig ist hierbei jedoch insbesondere, dass die Haftung der Folie auf dem Substrat durch die Variation bzw. Modulation der Dicke des Papiers beeinträchtigt werden kann.

Das Dokument FR 2925924 A offenbart ein Wert- und Sicherheitsdokument nach dem Oberbegriff des Anspruchs 1.

Der Erfindung liegt deshalb die Aufgabe zugrunde, ein gattungsgemäßes Wert- und Sicherheitsdokument derart weiterzubilden, dass die Nachteile des Standes der Technik behoben werden.

Diese Aufgabe wird durch die Merkmale des unabhängigen Anspruchs gelöst. Weiterbildungen der Erfindung sind Gegenstand der abhängigen Ansprüche.

Erfindungsgemäß sind das mindestens eine Wasserzeichen und das mindestens eine Sicherheitselement mindestens teilweise überlappend angeordnet und weist das Substrat mindestens im Bereich der Überlappung keine oder nahezu keine Modulation der Dicke auf. Dies bedeutet, dass sich die Dicke des Substrats im Bereich der Überlappung nicht oder nur so geringfügig ändert, dass die Haftung des Sicherheitselements an der Oberfläche des Substrats nicht oder nur unwesentlich beeinträchtigt wird.

Eine geringfügige Änderung der Dicke des Substrats liegt beispielsweise dann vor, wenn die Dicke des Substrats von einer Seite des Rands der Überlappung zu der Mitte der Überlappung hin stetig ab- oder zunimmt und zu der gegenüberliegenden Seite der Überlappung hin wieder stetig zu- bzw. abnimmt. Selbstverständlich sind auch andere geringfügige Änderungen denkbar, wobei jedoch die Haftung des Sicherheitselements an der Oberfläche des Substrats erhalten bleiben muss oder nur derart gering verringert wird, dass ein Entfernen oder Ablösen des Sicherheitselements von der Oberfläche des Substrats zu einer mindestens teilweisen Zerstörung des Sicherheitselements führt. Dadurch wird es beispielsweise einem Fälscher unmöglich gemacht, das Sicherheitselement vom Substrat abzulösen und auf ein anderes Substrat zu übertragen.

Besonders bevorzugt entspricht die Dicke des Substrats im Bereich der Überlappung der Dicke des Substrats außerhalb des Wasserzeichens. Alternativ kann die Dicke des Substrats im Bereich der Überlappung aber auch größer oder kleiner sein als der Dicke des Substrats außerhalb des Wasserzeichens. In diesem Fall ragt beispielsweise eine plateauartige Erhöhung aus der Oberfläche des Substrats heraus oder eine plateauartige Vertiefung in die Oberfläche des Substrats hinein.

Gemäß einer bevorzugten Ausführungsform ist vorgesehen, dass die Dichte des Substrats im Wasserzeichen mindestens nahezu gleich bleibt. Dies bedeutet, dass sich die Modulation der Transparenz des Substrats durch das Wasserzeichen lediglich durch eine Modulation der Dicke des Substrats ergibt. Der Abstand der filzartigen Fasern des Substrats voneinander wird somit weder vergrößert noch verringert. Besonders bevorzugt ist das Wasserzeichen hierbei ein oben erwähntes mehrstufiges Wasserzeichen bzw. ein sogenanntes "high resolution watermark" (HRW).

Gemäß einer alternativen bevorzugten Ausführungsform ist vorgesehen, dass das Wasserzeichen ein in das Substrat geprägtes Wasserzeichen ist. Hierbei wird zusätzlich zur Modulation der Dicke des Substrats auch die Dichte des Substrats verändert.

Erfindungsgemäß stellt das mindestens eine Wasserzeichen ein Motiv dar und ist auf dem mindestens einen Sicherheitselement ein Motiv dargestellt. Das Motiv des mindestens einen Sicherheitselements ist dabei so gestaltet, dass es das Motiv des mindestens einen Wasserzeichens mindestens teilweise ergänzt und/oder fortführt und/oder nachahmt. Das Motiv des Wasserzeichens stellt einen Teil eines Schriftzugs oder einer Zahl dar. Das Motiv des Sicherheitselements stellt den Rest des Schriftzugs oder der Zahl dar, so dass beide Motive zusammen den vollständigen Schriftzug oder die vollständige Zahl ergeben.

Gemäß einer weiteren vorteilhaften Ausgestaltung kann der Teil des Sicherheitselements, der das Wasserzeichen ergänzt, ein Motiv oder eine Metallisierung aufweisen, wohingegen das Sicherheitselement außerhalb des Wasserzeichens ohne Motiv oder demetallisiert ausgeführt ist. Dies hat den Vorteil, dass das Sicherheitselement nur innerhalb des Überlappungsbereichs sichtbar ist und das Wasserzeichen ergänzt, außerhalb des Überlappungsbereichs mit dem Wasserzeichen jedoch nicht visuell erkennbar ist.

Bekanntlich kann eine Banknote mehrere verschiedenartige Wasserzeichen aufweisen. Beispielsweise weisen die Eurobanknoten der Serie aus 2002 drei verschiedenartige Wasserzeichen auf, wobei ein erstes Wasserzeichen ein Bauwerk darstellt, ein zweites Wasserzeichen die Wertzahl der entsprechenden Banknote in arabischen Ziffern zeigt und ein drittes Wasserzeichen die Wertzahl als Barcode angibt. Deshalb ist es auch möglich, dass das Sicherheitselement mehr als ein Wasserzeichen eines Wert- und Sicherheitsdokuments mindestens teilweise ergänzt und/oder fortführt und/oder nachahmt.

Besonders zweckmäßig ist es darüber hinaus, wenn das Sicherheitselement mittels eines Klebstoffes auf das Substrat aufgeklebt ist. Hierbei wird das Sicherheitselement beispielsweise auf das Substrat laminiert.

Gemäß einer weiteren vorteilhaften Ausgestaltung des Wert- und Sicherheitsdokuments ist vorgesehen, dass das Sicherheitselement mit Beugungsstrukturen und/oder Flüssigkristallschichten und/oder Dünnschichtaufbauten und/oder Fluoreszenzstoffen und/oder magnetischen, leitfähigen und/oder metallischen Schichten versehen ist.

Ein Endloselement oder streifenförmiges Sicherheitselement gemäß dieser Erfindung ist beispielsweise ein ein oder mehrere Millimeter breiter Streifen oder ein ein oder mehrere Zentimeter breites Band, das auf die Oberfläche eines Substrats aufgebracht ist. Ein Endloselement wird als Rollenware bereitgestellt, d.h. als quasi endloses Band aufgewickelt auf einer Rolle, wobei das Endloselement selbstverständlich nicht endlos und damit unendlich lang ist, sondern insbesondere eine Länge im Bereich von Kilometern aufweist. Üblicherweise ist ein Endloselement daran zu erkennen, dass es von einer Kante des Substrats zu der gegenüberliegenden Kante verläuft. Ein Beispiel eines derartigen Sicherheitselements ist der sogenannte "Hologrammstreifen" im Bereich des rechten Rands der 5 €, 10 € und 20 € Banknoten.

Ein Einzelelement gemäß dieser Erfindung ist beispielsweise ein Patch. Das Einzelelement wird zusammen mit anderen Einzelelementen auf einem Träger bereitgestellt und von dort auf die Oberfläche des Substrats des Wert- und Sicherheitsdokuments übertragen. Üblicherweise ist ein Einzelelement daran zu erkennen, dass es auf dem Substrat ähnlich wie eine Briefmarke angeordnet ist. Ein Beispiel eines derartigen Sicherheitselements ist der sogenannte "Hologrammpatch" im Bereich der rechten unteren Ecke der 50 €, 100 €, 200 € und 500 € Banknoten.

Das erfindungsgemäße Substrat kann als einlagiges oder mehrlagiges Sicherheitspapier ausgeführt sein. Mehrlagiges Sicherheitspapier enthält zumindest eine Lage aus Papier. Die weiteren Lagen können ebenfalls aus Papier, aber auch aus anderen Materialien, beispielsweise durch Kunststofffolien, gebildet sein. Das Sicherheitspapier besteht besonders bevorzugt aus Baumwollfasern, wie es beispielsweise für Banknoten verwendet wird.

Bevorzugt kann das Substrat auch aus Papier aus anderen natürlichen Fasern, ebenso bevorzugt aus Synthesefasern, d.h. einer Mischung aus natürlichen und synthetischen Fasern oder ebenso bevorzugt aus mindestens einer Kunststofffolie bestehen. Weiterhin bevorzugt besteht das Substrat aus einer Kombination aus mindestens zwei übereinander angeordneten und miteinander verbundenen unterschiedlichen Substraten, einem sogenannten Hybrid, beispielsweise einer Kombination Kunststofffolie-Papier-Kunststofffolie, d.h. ein Substrat aus Papier wird auf jeder seiner beiden Seiten durch eine Kunststofffolie bedeckt, oder Papier-Kunststofffolie-Papier, d.h. ein Substrat aus einer Kunststofffolie wird auf jeder seiner beiden Seiten durch ein Substrat aus Papier bedeckt.

Angaben zum Gewicht des verwendeten Substrats sind beispielsweise in der Schrift DE 102 43 653 A9 angegeben, deren Ausführungen diesbezüglich vollumfänglich in diese Anmeldung aufgenommen werden. Die Schrift DE 102 43 653 A9 führt insbesondere aus, dass die Papierschicht üblicherweise ein Gewicht von 50 g/m² bis 100 g/m² aufweist, vorzugsweise von 80 g/m² bis 90 g/m². Selbstverständlich kann je nach Anwendung jedes geeignete Gewicht eingesetzt werden.

Wertdokumente, in denen ein derartiges Substrat bzw. Sicherheitspapier verwendet werden kann, sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Karten, wie beispielsweise Kredit- oder Debitkarten, deren Kartenkörper mindestens eine Lage eines Sicherheitspapiers aufweist und auch Produktsicherungselemente, wie Etiketten, Siegel, Verpackungen und dergleichen.

Die vereinfachte Benennung Sicherheitspapier oder Wertdokument schließt alle oben genannten Materialien, Dokumente und Produktsicherungsmittel ein.

Besonderer Vorteil der Erfindung ist es somit, dass durch geschickte Wahl von Designs und Anordnungen eine Kombination unterschiedlicher Sicherheitsmerkmale möglich ist. Insbesondere ist beispielsweise eine Integration eines optisch variablen Elements in ein Wasserzeichen oder ein sogenanntes "high resolution watermark" (HRW) möglich. Ein derartiges optisch variables Element ist beispielsweise ein T-LEAD-Streifen, ein L-LEAD-Streifen, ein T-Patch oder L-Patch in Ausführung als Hologramm oder als Colorshift-Element. Beispielsweise wird zur Integration eines L-LEAD-Streifens in ein HRW die Modulation des Wasserzeichens in dem betreffenden Überlappungsbereich auf null zurückgefahren, um in diesem Bereich den L-LEAD-Streifen zuverlässig auf der Oberfläche des Substrats fixieren zu können. Das optisch variable Element ist somit mindestens teilweise innerhalb des Wasserzeichens angeordnet.

Erfindungsgemäß wird durch eine passergenaue Aufbringung des Sicherheitselements auf das Substrat, d.h. eine Aufbringung mit Längs- und Seitenregister, ein attraktives Gesamtdesign geschaffen. Der besondere Vorteil dieser Designintegration besteht in einem erhöhten Fälschungsschutz. Die Aufmerksamkeit des Betrachters wird durch eine attraktive Kombination einzelner Elemente verstärkt auf diese gelenkt. Damit wird eine weitere Sicherheitsebene geschaffen, die für den Fälscher eine zusätzliche Hürde darstellt.

Besonders vorteilhaft ist eine Kombination mit weiteren Sicherheitsmerkmalen des Standes der Technik möglich, beispielsweise passergenaues Ablatieren und Lochschneiden mittels Laser im Bereich eines metallisierten LEAD-Elements.

Gemäß einer weiteren vorteilhaften Ausgestaltung des Wert- und Sicherheitsdokuments ist vorgesehen, dass sich mindestens im Bereich des Wasserzeichens ein Fenster oder Loch bzw. eine fensterartige Durchbrechung des Substrats befindet. Die Position des Wasserzeichens und des Sicherheitselements im bzw. auf dem Substrat ist hierbei auf die Position des Fensters, Lochs bzw. der Durchbrechung im Substrat abgestimmt, wobei beispielsweise alle drei Elemente in Summe ein bestimmtes Motiv, eine graphische Abbildung, einen Text oder einen Schriftzug bilden.

Gemäß einer weiteren vorteilhaften Ausgestaltung des Wert- und Sicherheitsdokuments ist vorgesehen, dass sich mindestens im Bereich des Wasserzeichens ein Sicherheitsfaden befindet, der mindestens teilweise in das Substrat eingebettet ist. Die Position des Wasserzeichens und des Sicherheitselements im bzw. auf dem Substrat ist hierbei auf die Position des Sicherheitsfadens im Substrat abgestimmt, wobei beispielsweise alle drei Elemente in Summe ein bestimmtes Motiv, eine graphische Abbildung, einen Text oder einen Schriftzug bilden.

Es versteht sich, dass die vorstehend genannten und die nachfolgend noch zu erläuternden Merkmale nicht nur in den angegebenen Kombinationen, sondern auch in anderen Kombinationen einsetzbar sind, ohne den Rahmen der vorliegenden Erfindung zu verlassen, soweit dies von dem Schutzumfang der Ansprüche erfasst ist.

Anhand der nachfolgenden Ausführungsbeispiele und der ergänzenden Figuren werden die Vorteile der Erfindung erläutert. Die Ausführungsbeispiele stellen bevorzugte Ausführungsformen dar, auf die jedoch die Erfindung in keinerlei Weise beschränkt sein soll. Des Weiteren sind die Darstellungen in den Figuren des besseren Verständnisses wegen stark schematisiert und spiegeln selbstverständlich nicht die realen Gegebenheiten wider. Insbesondere entsprechen die in den Figuren gezeigten Proportionen nicht den in der Realität vorliegenden Verhältnissen und dienen ausschließlich zur Verbesserung der Anschaulichkeit. Des Weiteren sind die in den folgenden Ausführungsbeispielen beschriebenen Ausführungsformen der besseren Verständlichkeit wegen auf die wesentlichen Kerninformationen reduziert. Bei der praktischen Umsetzung können wesentlich komplexere Muster oder Bilder zur Anwendung kommen.

Im Einzelnen zeigen schematisch:
- Fig. 1: ein erfindungsgemäßes Substrat für ein streifenförmiges Sicherheitselement,
- Fig. 2: ein streifenförmiges Sicherheitselement,
- Fig. 3: die Kombination aus erfindungsgemäßem Substrat für ein streifenförmiges Sicherheitselement und dem streifenförmigen Sicherheitselement,
- Fig. 4: ein erfindungsgemäßes Substrat für ein Sicherheitselement in Form eines Einzelelements,
- Fig. 5: ein Sicherheitselement in Form eines Einzelelements,
- Fig. 6: die Kombination aus erfindungsgemäßem Substrat für ein Sicherheitselement in Form eines Einzelelements und dem Sicherheitselement in Form eines Einzelelements.

Fig. 1 zeigt schematisch ein erfindungsgemäßes Substrat 1 für ein streifenförmiges Sicherheitselement 4 aus Fig. 2. Das Substrat 1 weist ein Wasserzeichen 2 in Form einer Modulation der Dicke des Substrats 1 auf, das in Durchlicht den Schriftzug "WASSER" darstellt. In einem Bereich 3 innerhalb des Wasserzeichens 2 weist das Substrat keine Modulation der Dicke und somit kein Wasserzeichen auf, so dass der Schriftzug in diesem Bereich 3 ausgespart ist. Hierbei fehlt der rechte Teil des Buchstaben "S" und der linke Teil des Buchstaben "E".

Fig. 2 zeigt das zu dem Substrat 1 aus Fig. 1 zugehörige Sicherheitselement 4 in Form eines Endloselements. Auf dem Sicherheitselement 4 ist der fehlende Teil 5 der beiden Buchstaben "E" und "S" aus Fig. 1 dargestellt. Dieser fehlende Teil kann beispielsweise als farbiger Aufdruck oder als holographische Abbildung auf dem Sicherheitselement 4 ausgeführt sein. Stellt das gesamte Sicherheitselement ein metallisiertes Hologramm dar, kann der Teil 5 als Hologramm mit einer anderen Darstellung oder als Demetallisierung und somit als sogenannter Cleartext ausgeführt sein.

Im Gegensatz dazu kann der Teil 5, der das Wasserzeichen ergänzt, ein Motiv oder eine Metallisierung aufweisen und das Sicherheitselement 4 außerhalb des Wasserzeichens ohne Motiv oder demetallisiert ausgeführt sein. Dies hat den Vorteil, dass das Sicherheitselement 4 nur innerhalb des Überlappungsbereichs sichtbar ist und das Wasserzeichen ergänzt, außerhalb des Überlappungsbereichs mit dem Wasserzeichen jedoch nicht visuell erkennbar ist. Im konkreten Ausführungsbeispiel der Fig. 2 weisen die Teile 5 mit den Buchstabenfragmenten S und E somit einen Farbauftrag oder eine Metallisierung auf. Die restlichen Teile des Sicherheitselements 4 weisen hingegen keinen Farbauftrag oder keine Metallisierung auf, so dass das Sicherheitselement 4 in diesem Bereich nur aus einem transparenten Substrat besteht und optisch kaum oder nicht wahrnehmbar ist.

Fig. 3 zeigt die Kombination aus dem erfindungsgemäßen Substrat 1 aus Fig. 1 mit dem streifenförmigen Sicherheitselement 4 aus Fig. 2. Das Motiv des Wasserzeichens 2 und das Motiv 5 des Sicherheitselements 4 ergänzen sich zu dem vollständigen Schriftzug "WASSER".

Fig. 4 zeigt schematisch ein erfindungsgemäßes Substrat 1 für ein Sicherheitselement 7 aus Fig. 5 in Form eines Einzelelements bzw. Patches. Das Substrat 1 weist ein Wasserzeichen 2 in Form einer Modulation der Dicke des Substrats 1 auf, das in Durchlicht den Schriftzug "WASSER" darstellt. In einem Bereich 6 innerhalb des Wasserzeichens 2 weist das Substrat keine Modulation der Dicke und somit kein Wasserzeichen auf, so dass der Schriftzug in diesem Bereich 6 ausgespart ist. Im Gegensatz zu Bereich 3 aus Fig. 1 ist der Bereich 6 vollständig von dem Schriftzug umgeben, so dass lediglich ein kleinerer Teil der Buchstaben "S" und "E" fehlt.

Fig. 5 zeigt das zu dem Substrat 1 aus Fig. 4 zugehörige Sicherheitselement 7 in Form eines Einzelelements bzw. Patches. Auf dem Sicherheitselement 7 ist der fehlende Teil 8 der beiden Buchstaben "E" und "S" aus Fig. 4 dargestellt. Dieser fehlende Teil kann beispielsweise als farbiger Aufdruck oder als holographische Abbildung auf dem Sicherheitselement 7 ausgeführt sein. Stellt das gesamte Sicherheitselement ein metallisiertes Hologramm dar, kann der Teil 8 als Hologramm mit einer anderen Darstellung oder als Demetallisierung und somit als sogenannter Cleartext ausgeführt sein.

Fig. 6 zeigt die Kombination aus dem erfindungsgemäßen Substrat 1 aus Fig. 4 mit dem streifenförmigen Sicherheitselement 7 aus Fig. 5. Das Motiv des Wasserzeichens 2 und das Motiv 8 des Sicherheitselements 7 ergänzen sich zu dem vollständigen Schriftzug "WASSER".

## Patentansprüche

1. Wert- und Sicherheitsdokument, das aus einem Substrat (1) aus Papier besteht und mindestens ein Wasserzeichen (2) aufweist, wobei das Wasserzeichen durch eine Modulation der Dicke des Substrats gebildet wird, wobei auf die Oberfläche des Wert- und Sicherheitsdokuments mindestens ein Sicherheitselement (4) aufgebracht ist, das in Form eines Einzelelements, beispielsweise eines Patches, und/ oder in Form eines Endloselements, beispielsweise eines Streifens, ausgeführt ist, wobei das mindestens eine Wasserzeichen und das mindestens eine Sicherheitselement mindestens teilweise überlappend angeordnet sind, **dadurch gekennzeichnet, dass** das Substrat im Bereich der Überlappung (3) keine oder nahezu keine Modulation der Dicke aufweist, das mindestens eine Wasserzeichen ein Motiv darstellt und auf dem mindestens einen Sicherheitselement ein Motiv dargestellt ist, wobei das Motiv des mindestens einen Sicherheitselements das Motiv des mindestens einen Wasserzeichens mindestens teilweise ergänzt und/oder fortführt und/oder nachahmt, wobei das Wasserzeichen einen Teil eines Schriftzugs oder einer Zahl darstellt und das Motiv des Sicherheitselements den Rest des Schriftzugs oder der Zahl darstellt, so dass beide Motive zusammen den vollständigen Schriftzug oder die vollständige Zahl ergeben und wobei das Sicherheitselement passergenau zum Wasserzeichen auf das Substrat aufgebracht ist.

2. Wert- und Sicherheitsdokument nach Anspruch 1, **dadurch gekennzeichnet, dass** die Dicke des Substrats im Bereich der Überlappung der Dicke des Substrats außerhalb des Wasserzeichens entspricht.

3. Wert- und Sicherheitsdokument nach Anspruch 1, **dadurch gekennzeichnet, dass** die Dicke des Substrats im Bereich der Überlappung größer oder kleiner als die Dicke des Substrats außerhalb des Wasserzeichens ist.

4. Wert- und Sicherheitsdokument nach mindestens einem der vorigen Ansprüche, **dadurch gekennzeichnet, dass** die Dichte des Substrats im Wasserzeichen mindestens nahezu gleich bleibt.

5. Wert- und Sicherheitsdokument nach Anspruch 4, **dadurch gekennzeichnet, dass** das Wasserzeichen ein mehrstufiges Wasserzeichen bzw. ein sogenanntes "high resolution watermark" (HRW) ist.

6. Wert- und Sicherheitsdokument nach mindestens einem der Ansprüche 1 bis 3, **dadurch gekennzeichnet, dass** das Wasserzeichen ein in das Substrat geprägtes Wasserzeichen ist.

7. Wert- und Sicherheitsdokument nach mindestens einem der vorigen Ansprüche, **dadurch gekennzeichnet, dass** das Sicherheitselement mittels eines Klebstoffes auf das Substrat aufgeklebt ist.

8. Wert- und Sicherheitsdokument nach mindestens einem der vorigen Ansprüche, **dadurch gekennzeichnet, dass** das Sicherheitselement mit Beugungsstrukturen und/oder Flüssigkristallschichten und/oder Dünnschichtaufbauten und/oder Fluoreszenzstoffen und/oder magnetischen, leitfähigen und/oder metallischen Schichten versehen ist.

## Claims

1. Document of value and security, which consists of a substrate (1) made of paper and has at least one watermark (2), the watermark being formed by a modulation of the thickness of the substrate, at least one security element (4), which is implemented in the form of an individual element, for example a patch, and/or in the form of an endless element, for example a strip, being applied to the surface of the document of value and security, the at least one watermark and the at least one security element being arranged so as to overlap, at least partly,
**characterized in that**
the substrate in the region of the overlap (3) has no or virtually no modulation of the thickness, the at least one watermark represents a motif and a motif is displayed on the at least one security element, wherein the motif of the at least one security element at least partly supplements and/or continues and/or mimics the motif of the at least one watermark, wherein the watermark represents part of a line of text or a number, and the motif of the security element represents the remainder of the line of text or the number, so that the two motifs together result in the complete line of text or the complete number, and wherein the security element is applied to the substrate in an exact fit with the watermark.

2. Document of value and security according to Claim 1, **characterized in that** the thickness of the substrate in the region of the overlap corresponds to the thickness of the substrate outside the watermark.

3. Document of value and security according to Claim 1, **characterized in that** the thickness of the substrate in the region of the overlap is larger or smaller than the thickness of the substrate outside the watermark.

4. Document of value and security according to at least one of the preceding claims, **characterized in that** the thickness of the substrate in the watermark remains at least approximately the same.

5. Document of value and security according to Claim 4, **characterized in that** the watermark is a multi-stage watermark or a "high resolution watermark" (HRW).

6. Document of value and security according to at least one of Claims 1 to 3, **characterized in that** the watermark is a watermark impressed into the substrate.

7. Document of value and security according to at least one of the preceding claims, **characterized in that** the security element is adhesively bonded onto the substrate by means of an adhesive.

8. Document of value and security according to at least one of the preceding claims, **characterized in that** the security element is provided with diffraction structures and/or liquid crystal layers and/or thin layer structures and/or fluorescent substances and/or magnetic, conductive and/or metallic layers.

## Revendications

1. Document de valeur et de sécurité, qui se compose d'un substrat (1) en papier et présente au moins un filigrane (2), dans lequel le filigrane est formé par une modulation de l'épaisseur du substrat, dans lequel au moins un élément de sécurité (4) est appliqué sur la surface du document de valeur et de sécurité, et est réalisé sous la forme d'un élément isolé, par exemple une pastille, et/ou sous la forme d'un élément sans fin, par exemple une bande, dans lequel ledit au moins un filigrane et ledit au moins un élément de sécurité sont disposés en recouvrement au moins partiel, **caractérisé en ce que** le substrat ne présente aucune ou pratiquement aucune modulation de l'épaisseur dans la zone de recouvrement (3), ledit au moins un filigrane représente un motif et un motif est représenté sur ledit au moins un élément de sécurité, dans lequel le motif dudit au moins un élément de sécurité complète et/ou prolonge et/ou imite au moins partiellement le motif dudit au moins un filigrane, dans lequel le filigrane représente une partie d'un lettrage ou d'un nombre et le motif de l'élément de sécurité représente le reste du lettrage ou du nombre, de telle manière que les deux motifs forment ensemble le lettrage complet ou le nombre complet et dans lequel l'élément de sécurité est appliqué sur le substrat avec un repérage précis par rapport au filigrane.

2. Document de valeur et de sécurité selon la revendication 1, **caractérisé en ce que** l'épaisseur du substrat dans la zone de recouvrement correspond à l'épaisseur du substrat à l'extérieur du filigrane.

3. Document de valeur et de sécurité selon la revendication 1, **caractérisé en ce que** l'épaisseur du substrat dans la zone de recouvrement est plus élevée ou moins élevée que l'épaisseur du substrat à l'extérieur du filigrane.

4. Document de valeur et de sécurité selon au moins une des revendications précédentes, **caractérisé en ce que** la densité du substrat dans le filigrane reste au moins pratiquement égale.

5. Document de valeur et de sécurité selon la revendication 4, **caractérisé en ce que** le filigrane est un filigrane à plusieurs niveaux ou un filigrane dit à haute résolution (HRW).

6. Document de valeur et de sécurité selon au moins une des revendications 1 à 3, **caractérisé en ce que** le filigrane est un filigrane estampé dans le substrat.

7. Document de valeur et de sécurité selon au moins une des revendications précédentes, **caractérisé en ce que** l'élément de sécurité est collé sur le substrat au moyen d'un agent adhésif.

8. Document de valeur et de sécurité selon au moins une des revendications précédentes, **caractérisé en ce que** l'élément de sécurité est doté de structures de diffraction et/ou de couches de cristaux liquides et/ou de dépôts à couche mince et/ou de substances fluorescentes et/ou de couches magnétiques, conductrices et/ou métalliques.
